# EUROPÄISCHE PATENTSCHRIFT

(11) **EP 2 639 423 B1**
(45) Veröffentlichungstag und Bekanntmachung des Hinweises auf die Patenterteilung: **22.06.2016**
(21) Anmeldenummer: 13156077.3
(22) Anmeldetag: 21.02.2013
(51) Int. Cl.: F01N 13/18, F01N 13/08, F01N 1/08

(54) **SCHALLDÄMPFER-EINHEIT**
EXHAUST GAS SILENCER
SILENCIEUX D'ÉCHAPPEMENT

(30) Priorität: 15.03.2012 DE 102012204114
(43) Veröffentlichungstag der Anmeldung: 18.09.2013
(73) Patentinhaber: Eberspächer Exhaust Technology GmbH & Co. KG, 66539 Neunkirchen (DE)
(72) Erfinder: Schmitt, Markus, 66589 Merchweiler (DE); Schmidt, Michael, 66299 Friedrichsthal (DE)
(74) Vertreter: BRP Renaud & Partner mbB Rechtsanwälte Patentanwälte Steuerberater

(56) Entgegenhaltungen:
- EP-A1- 0 337 877
- EP-A1- 1 691 050
- WO-A1-2008/073137
- US-A- 4 993 513

## Beschreibung

Die vorliegende Erfindung betrifft eine Schalldämpfer-Einheit, insbesondere für ein Kraftfahrzeug. Die vorliegende Erfindung betrifft ferner ein Abgas-System für ein Kraftfahrzeug.

Herkömmliche Schalldämpfer-Einheiten weisen üblicherweise ein im Wesentlichen rohrförmiges Gehäuse mit einer Oberschale und einer Unterschale auf, das in einem montierten Zustand einen gasdicht geschlossenen Hohlraum ausbildet, wobei an dem Gehäuse ein Auslassrohr und ein Einlassrohr angebracht sind. Derartige Schalldämpfer-Einheiten werden beispielsweise für Brennkraftmaschinen von Kraftfahrzeugen verwendet. In diesem Zusammenhang ist vor allem die Verwendung der Schalldämpfer-Einheit in einem Abgastrakt der Brennkraftmaschine bekannt. In modernen Brennkraftmaschinen kann ein Schalldämpfer zudem in einem Frischlufttrakt oder in einem Ansaugtrakt der Brennkraftmaschineangeordnet sein.

Aus der EP 1 691 050 A1 ist ein Schalldämpfer bekannt, welcher ein zweiteiliges Gehäuse mit einem jeweils schalenartig ausgebildeten ersten und zweiten Gehäuseteil umfasst, welches in einem montierten Zustand einen Hohlraum zur Aufnahme eines Gases bildet. Dabei sind in dem Gehäuse eine Auslass- und eine Einlassöffnung vorgesehen, wobei die Einlassöffnung jeweils teilweise sowohl in dem ersten als auch in dem zweiten Gehäuseteil angeordnet ist. Entsprechend ist die Auslassöffnung ebenso jeweils teilweise sowohl in dem ersten als auch in dem zweiten Gehäuseteil vorgesehen. Die Auslass- bzw. Einlassöffnung ist also jeweils zwischen den beiden Gehäuseteilen angeordnet und von beiden Gehäuseteilen teilweise umfasst. Der Schalldämpfer umfasst ferner einen Auslassboden und einen Einlassboden, welche in der Auslassöffnung bzw. EinlassÖffnung angebracht sind. Um unterschiedliche Konfigurationen im Hinblick auf Anzahl und Position von Einlassöffnungen zum Zuführen von Gas in den Schalldämpfer zu realisieren, muss nur der Einlassboden adaptiert werden, während das erste und zweite Gehäuseteil unverändert bleiben können. Entsprechendes gilt für den Auslassboden und in diesem angeordnete Auslassöffnungen zur Abführung von Abgas aus der Schalldämpfer-Einheit. Zudem kann durch die Verwendung eines Auslass- bzw. Einlassbodens ein relativ kompliziertes und fehlerträchtiges Verschweißen eines direkt in der Auslass- bzw. Einlassöffnung angeordneten Auslass- bzw. Einlassrohrs mit dem ersten und zweiten Gehäuseteil (also im Bereich der Trennstelle zwischen dem ersten und zweiten Gehäuseteil) vermieden werden. Da durch die Verwendung eines separaten Einlass- bzw. Auslassbodens sog. T-Stöße beim Verschweißen zu größeren Querschnitten verlegt werden, ist die Festigkeit des Gehäuses nach dem Verschweißen der beiden Gehäuseteile besonders hoch. Somit lassen sich relativ preiswert unterschiedliche Schalldämpfer-Typen realisieren, die insbesondere an unterschiedliche Abgasanlagen anpassbar sind.

Aus der EP 0 337 877 A1 ist eine Schalldämpfer-Einheit mit einem zweiteiligen Gehäuse bekannt, welches ein jeweils schalenartig ausgebildetes erstes und zweites Gehäuseteil umfasst. In einem Einlassboden ist eine Einlassöffnung vorgesehen, und in einem Auslassboden ist eine Auslassöffnung vorgesehen. Der Einlassboden und der Auslassboden sind als in die Einlassöffnung bzw. in die Auslassöffnung einsteckbarer Deckel ausgebildet.

Die US 4,993, 513 beschreibt einen Schalldämpfer mit einem zweischaligen Gehäuse. Am Gehäuse sind ein Einlass- und ein Auslassboden vorgesehen, die am Gehäuse und am Einlass- bzw. Auslassrohr verschweißt sind.

Die WO 2008 / 073 137 A1 offenbart einen Schalldämpfer mit einem zweischaligen Gehäuse aus einem faserverstärkten Kunststoff und zwei hülsenartigen Böden, die am Gehäuse und am Auslassrohr befestigt sind.

Die vorliegende Erfindung beschäftigt sich mit dem Problem, eine verbesserte Ausführungsform für einen Schalldämpfer der eingangs genannten Art anzugeben, insbesondere hinsichtlich der Befestigung eines Bodens in einer Öffnung in dem Gehäuse des Schalldämpfers.

Dieses Problem wird erfindungsgemäß durch eine Schalldämpfer-Einheit gemäß den unabhängigen Patentansprüchen gelöst. Vorteilhafte Ausführungsformen sind Gegenstand der Unteransprüche.

Die Erfindung beruht auf dem allgemeinen Gedanken, dass der Auslassboden und der Einlassboden jeweils als in die Auslassöffnung bzw. auf die Einlassöffnung einsteckbarer Deckel ausgebildet sind. Dies ermöglicht eine besonders stabile und damit zuverlässige Befestigung des Einlass- bzw. Auslassbodens auf der Einlass- bzw. Auslassöffnung. Erfindungsgemäß lassen sich somit durch die Verwendung von für unterschiedliche Abgasanlagen leicht adaptierbaren Auslass- bzw. Einlassböden relativ preiswert unterschiedliche Bauformen von Schalldämpfer-Einheiten herstellen, wobei gleichzeitig sowohl der Auslassboden als auch der Einlassboden mechanisch sehr stabil und zuverlässig an den Gehäuseteilen befestigt ist. Insbesondere lassen sich erfindungsgemäß verschiedenartige, mechanisch sehr stabile Bauformen von Schalldämpfer-Einheiten im Sinne eines Baukastensystems realisieren.

Erfindungsgemäß weisen die Auslassöffnung und die Einlassöffnung jeweils entlang eines Außenumfangs umlaufend einen Auslass-Kragen bzw. einen Einlass-Kragen auf, der jeweils nach außen von dem Gehäuse vorsteht, wobei der Auslassboden und der Einlassboden jeweils einen zu dem Auslass-Kragen bzw. Einlass-Kragen komplementären Auslassboden-Kragen bzw. Einlassboden-Kragen aufweisen. Der Auslassboden-Kragen und der Einlassboden-Kragen stehen jeweils vom Auslassboden bzw. vom Einlassboden weg zum Gehäuse hin ab. Auf diese Weise kann die mechanische Stabilität und somit auch die Zuverlässigkeit der Befestigung von Auslassboden bzw. Einlassboden in der Auslassöffnung bzw. Einlassöffnung verbessert werden.

Um die Zuverlässigkeit der Befestigung weiter zu erhöhen, kann gemäß einer weiterbildenden Ausführungsform in einem montierten Zustand der Schalldämpfer-Einheit eine Außenumfangsfläche des Auslassboden-Kragens an einer Innenumfangsfläche des Auslass-Kragens wenigsten teilweise anliegen oder/und eine Außenumfangsfläche des Einlassboden-Kragens an einer Innenumfangsfläche des Einlass-Kragens wenigstens teilweise anliegen.

In einer weiterbildenden Ausführungsform kann daran gedacht sein, dass in dem montierten Zustand die Außenumfangsfläche des Auslassboden-Kragens mit der Innenumfangsfläche des Auslass-Kragens oder/und mit einem Endabschnitt des Auslass-Kragens verschweißt ist; und dass die Außenumfangsfläche des Einlassboden-Kragens mit der Innenumfangsfläche des Einlass-Kragens oder/und mit einem Endabschnitt des Einlass-Kragens verschweißt ist.

In einer ebenfalls weiterbildenden Ausführungsform kann der Auslassboden wenigstens eine Durchgangsöffnung aufweisen zur Aufnahme wenigstens eines Auslassrohres oder/und kann der Einlassboden wenigstens eine Durchgangsöffnung aufweisen zur Aufnahme wenigstens eines Einlassrohres. Gemäß dieser Ausführungsform kann sowohl die Anzahl als auch die jeweilige Position der in dem Auslassboden anzuordnenden Auslassrohre bzw. in dem Einlassboden angeordneten Einlassrohre je nach Verwendung der Schalldämpfer-Einheit variiert werden.

In einer besonders bevorzugten Ausführungsform ist in der wenigstens einen Durchgangsöffnung des Auslassbodens wenigstens ein Auslassrohr, insbesondere mittels Verschweißen, angebracht, oder/und ist in der wenigstens einen Durchgangsöffnung des Einlassbodens wenigstens ein Einlassrohr, insbesondere mittels Verschweißen, angebracht.

Um den Zusammenbau der erfindungsgemäßen Schalldämpfer-Einheit zu vereinfachen, kann in einer weiteren bevorzugten Ausführungsform die Auslassöffnung jeweils teilweise sowohl in dem ersten als auch in dem zweiten Gehäuseteil vorgesehen sein, wobei die Einlassöffnung jeweils teilweise sowohl in dem ersten als auch in dem zweiten Gehäuseteil vorgesehen sein kann. Somit lassen sich Auslass- bzw. Einlass-Öffnung in das erste Gehäuseteil einsetzen, bevor dieses mit dem zweiten Gehäuseteil verbunden wird.

In einer besonders bevorzugten Ausführungsform ist das erste oder/und zweite Gehäuseteil aus einem austenitischen oder/und einem ferritischen Werkstoff hergestellt.

Des Weiteren kann daran gedacht sein, dass bei einer bevorzugten Ausführungsform eine Wandstärke des ersten oder/und des zweiten Gehäuseteils zwischen 0,8 mm und 3,0 mm, vorzugsweise 1,0 mm beträgt. Dies ermöglicht die Herstellung der erfindungsgemäßen Schalldämpfer-Einheit in Leichtbauweise.

Vorzugsweise ist die Schalldämpfer-Einheit derart ausgebildet, dass sie in einem montierten Zustand eine erste Eigenfrequenz von mindestens 200 Hz, vorzugsweise von mindestens 300 Hz, aufweist. Auf diese Weise ist eine besonders effektive Schalldämpfung mittels der Schalldämpfer-Einheit möglich.

Die Erfindung betrifft ferner ein Abgassystem für ein Kraftfahrzeug, umfassend eine Schalldämpfer-Einheit mit einem oder mehreren der oben genannten Merkmale, eine mit der Schalldämpfer-Einheit fluidisch verbundene Zuführungsleitung zur Zuführung von Abgas in die Schalldämpfer-Einheit und eine mit der Schalldämpfer-Einheit fluidisch verbundene Abführungsleitung zur Abführung von Abgas aus der Schalldämpfer-Einheit.

Weitere wichtige Merkmale und Vorteile der Erfindung ergeben sich aus den Unteransprüchen, aus den Zeichnungen und das der zugehörigen Figurenbeschreibung anhand der Zeichnungen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen jeweils schematisch:
- Fig. 1: ein Ausführungsbeispiel einer eine erfindungsgemäßen Schalldämpfer-Einheit,
- Fig. 2: eine grobschematische Teilansicht der Schalldämpfer-Einheit der Fig. 1.

In der Fig. 1 ist eine erfindungsgemäße Schalldämpfer-Einheit mit 1 bezeichnet. Die Darstellung der Fig. 1 a und 1 b zeigt dabei eine perspektivische Ansicht auf die erfindungsgemäße Schalldämpfer-Einheit 1. Die Fig. 1b entspricht der Darstellung der Fig. 1a, jedoch mit einem von einem Gehäuse-Boden abgehobenen Gehäuse-Deckel.

Die erfindungsgemäße Schalldämpfer-Einheit 1 umfasst ein zweiteiliges Gehäuse 4 mit einem jeweils schalenartig ausgebildeten ersten Gehäuseteil 2, welches als Gehäuse-Boden ausgebildet sein kann, und mit einem zweiten Gehäuseteil 3, welches als Gehäuse-Deckel ausgebildet sein kann (in der Fig. 1b nicht gezeigt). Das erste und das zweite Gehäuseteil 2, 3 können dabei in Varianten aus einem austenitischen oder/und einem ferritischen Werkstoff hergestellt sein. In dem Gehäuse 4 sind eine Einlassöffnung 6 und eine Auslassöffnung 5 vorgesehen. Durch die Einlassöffnung 6 kann der Schalldämpfer-Einheit 1 ein heißes Gas, insbesondere ein Abgas, und zu bedämpfender Schall zugeführt werden.

In dem Gehäuse 4 können mehrere Querwände angeordnet sein, welche das Gehäuse 4 zur Dämpfung des in die Schalldämpfer-Einheit 1 eintretenden Schalls in mehrere Teilräume aufteilen können. Hinsichtlich der Anordnung und Anzahl der Querwände sind vielerlei Varianten vorstellbar. In dem Ausführungsbeispiel der Figur 1 sind exemplarisch zwei Querwände 7 und 8 angeordnet, welche einen Innenraum des Gehäuses 4 in einen ersten, zweiten und dritten Teilraum 9, 10, 11 abtrennen.

Die erfindungsgemäße Schalldämpfer-Einheit 1 weist zudem einen Auslassboden 12 und einen Einlassboden 13 auf, welche im montierten Zustand jeweils in die Auslassöffnung 5 bzw. Einlassöffnung 6 eingesetzt sind. In dem Auslassboden 12 gemäß dem Ausführungsbeispiel sind zwei Durchgangsöffnungen 14, 15 bereitgestellt, durch welche jeweils ein Abführungsrohr 16, 17 geführt sein kann. Die Abführungsröhre 16, 17 können dabei mit den Durchgangsöffnungen 14, 15 verschweißt sein.

In dem Ausführungsbeispiel sind die Abführungsrohre 16, 17 innerhalb des Gehäuses 4 durch die Querwände 7, 8 durchgeführt und bilden gemeinsam mit den Querwänden 7, 8 eine Schalldämpfungsstruktur 18 aus.

In dem Einlassboden 13 ist nun ebenfalls eine Durchgangsöffnung 20 bereitgestellt, durch welche ein Zuführungsrohr 19 durchgeführt ist. Das Zuführungsrohr 19 kann dabei mit dem Einlassboden 13 verschweißt sein. Das Zuführungsrohr 19 ist in dem Gehäuse 4 an den Querwänden 7, 8 befestigt und durch diese durchgeführt. Das Zuführungsrohr 19 ist somit auch Teil der Schalldämpfungsstruktur 18.

Es ist klar, dass hinsichtlich der konkreten technischen Realisierung der Schalldämpfungsstruktur 18 zahlreiche Varianten, insbesondere hinsichtlich einer Anzahl an Querwänden, deren Anordnung in dem Gehäuse 4 und auch hinsichtlich der Anordnung und Befestigung von Zuführungs- und Abführungsrohren in dem Gehäuse 4 möglich sind. Es ist ebenso klar, dass in Varianten sowohl die Anzahl der Zuführungsrohre als auch deren jeweilige Position in dem Auslassboden 12 variieren können. Entsprechendes gilt mutatis mutandis für Anzahl und Position der Abführungsrohre in dem Einlassboden 13.

Erfindungsgemäß sind nun der Auslassboden 12 und der Einlassboden 13 jeweils als in die Auslassöffnung 5 bzw. in die Einlassöffnung 6 eingesetzter Deckel 21 ausgebildet. Dies ist zur Verdeutlichung in der im Folgenden zu erläuternden grobschematischen Darstellung der Fig. 2 gezeigt.

Die Fig. 2 zeigt in einer grobschematischen Schnittansicht das als Boden ausgebildete zweite Gehäuseteil 3, in welchem die Auslassöffnung 5 vorgesehen ist. In die Auslassöffnung 5 ist der als Deckel 21 ausgebildete Auslassboden 12 eingesteckt. Der Auslassboden 12 weist die Durchgangsöffnungen 14, 15 auf, durch welche die Abführungsrohre 16, 17 durchgeführt sind. Die Abführungsrohre 16, 17 sind dabei mit dem Auslassboden 12, wie bereits erläutert, verschweißt. Die Auslassöffnung 5 weist einen entlang eines Außenumfangs umlaufenden Auslass-Kragen 22 auf, der nach außen (Pfeil A in der Fig. 2) vorsteht. Entsprechend weist der Auslassboden 12 jeweils einen zu dem Auslass-Kragen 22 komplementären Auslassboden-Kragen 23 auf.

In dem in der Fig. 2 gezeigten montierten Zustand des Auslassbodens 12 liegt eine Außenumfangsfläche 24 der Auslassboden-Kragens 23 an einer Innenumfangsfläche 25 des Auslass-Kragens 22 an. Zur stabilen Befestigung des Deckels 21 an dem Gehäuse 4 kann die Außenumfangsfläche 24 mit der Innenumfangsfläche 25 verschweißt sein. Alternativ oder zusätzlich kann die Außenumfangsfläche 24 auch mit einem die Auslassöffnung 5 und den Auslass-Kragen 22 einfassenden Endabschnitt 26 des Auslass-Kragens 22 verschweißt sein. Eine entsprechende Schweißnaht ist in der Fig.2 mit dem Bezugszeichen 27 bezeichnet.

Die Erläuterungen bzgl. der in der Figur 2 grobschematisch dargestellten stabilen Befestigung des als Deckel 21 ausgebildeten Auslassbodens 12 auf der Auslassöffnung 5 sind entsprechend für eine Befestigung eines ebenfalls als Deckel ausgebildeten Einlassbodens 13 auf der Einlassöffnung 6 (vgl. Fig. 1) anwendbar.

In einer bevorzugten Variante des Ausführungsbeispiels kann die Auslassöffnung 5 jeweils teilweise sowohl in dem ersten als auch in dem zweiten Gehäuseteil 2, 3 vorgesehen sein, und kann die Einlassöffnung 6 jeweils teilweise sowohl in dem ersten als auch in dem zweiten Gehäuseteil 2, 3 vorgesehen sein. Auf diese Weise kann die Montage der erfindungsgemäßen Schalldämpfer-Einheit 1 wesentlich vereinfacht werden. Für die Montage der Schalldämpfer-Einheit 1 können dann vor einem Verschweißen des ersten Gehäuseteils 2 mit dem zweiten Gehäuseteil 3 der Auslassboden 12 in die Auslassöffnung 5 bzw. der Einlassboden 13 in die Einlassöffnung 6 eingesetzt werden.

In bevorzugten Varianten des Ausführungsbeispiels beträgt eine Wandstärke des ersten oder/und des zweiten Gehäuseteils 2, 3 zwischen 0,8 mm und 3,0 mm, vorzugsweise jedoch 1,0 mm. Die Eigenfrequenz der Schalldämpfer-Einheit 1 weist vorzugsweise in dem montierten Zustand eine erste Eigenfrequenz von mindestens 200 Hz, höchst vorzugsweise von mindestens 300 Hz, auf. Die Schalldämpfer-Einheit 1 des Ausführungsbeispiels kann mit einem Abgas-System für ein Kraftfahrzeug (in den Fig. 1 und 2 nicht gezeigt) verbunden sein. Ein solches Abgassystem umfasst dann eine mit der Schalldämpfer-Einheit 1 fluidisch verbundene Zuführungsleitung zur Zuführung von Abgas in die SchalldämpferEinheit 1 und eine mit der Schalldämpfer-Einheit 1 fluidisch verbundene Abführungsleitung zur Abführung von Abgas aus der Schalldämpfer-Einheit 1.

## Patentansprüche

1. Schalldämpfer-Einheit (1), insbesondere für ein Kraftfahrzeug,
- mit einem zweiteiligen Gehäuse (4) mit einem jeweils schalenartig ausgebildeten ersten und zweiten Gehäuseteil (2, 3),
- wobei in dem Gehäuse (4) eine Auslass- und eine Einlassöffnung (5, 6) vorgesehen ist,
- mit einem Auslassboden (12) und einem Einlassboden (13), welche in die Auslassöffnung (5) bzw. Einlassöffnung (6) eingesetzt sind,
- wobei der Auslassboden (12) und der Einlassboden (13) jeweils als in die Auslassöffnung (5) bzw. in die Einlassöffnung (6) einsteckbarer Deckel ausgebildet sind,
- wobei die Auslassöffnung (5) und die Einlassöffnung (6) jeweils entlang eines Außenumfangs umlaufend einen Auslass-Kragen (22) bzw. einen Einlass-Kragen aufweisen, der jeweils nach außen von dem Gehäuse (4) vorsteht,
**dadurch gekennzeichnet, dass**
- der Auslassboden (12) und der Einlassboden (13) jeweils einen zu dem Auslass-Kragen (22) bzw. Einlass-Kragen komplementären Auslassboden-Kragen (23) bzw. Einlassboden-Kragen aufweisen, die jeweils vom Auslassboden (12) bzw. vom Einlassboden (13) weg zum Gehäuse (2) hin abstehen.

2. Schalldämpfer-Einheit (1) nach Anspruch 1,
**dadurch gekennzeichnet, dass**
in einem montierten Zustand der Schalldämpfer-Einheit
- eine Außenumfangsfläche (24) des Auslassboden-Kragens (23) an einer Innenumfangsfläche (25) des Auslass-Kragens (22) wenigstens teilweise anliegt, und
- eine Außenumfangsfläche des Einlassboden-Kragens an einer Innenumfangsfläche des Einlass-Kragens wenigstens teilweise anliegt.

3. Schalldämpfer-Einheit (1) nach Anspruch 2,
**dadurch gekennzeichnet, dass**
in dem montierten Zustand
- die Außenumfangsfläche (24) des Auslassboden-Kragens (23) mit der Innenumfangsfläche (25) des Auslass-Kragens (22) oder/und mit einem Endabschnitt des Auslass-Kragens (22) verschweißt ist, und
- die Außenumfangsfläche des Einlassboden-Kragens mit der Innenumfangsfläche des Einlass-Kragens oder/und mit einem Endabschnitt des Einlass-Kragens verschweißt ist.

4. Schalldämpfer-Einheit (1) nach einem der vorhergehenden Ansprüche,
**dadurch gekennzeichnet, dass**
- der Auslassboden (12) wenigstens eine Durchgangsöffnung (14, 15) aufweist zur Aufnahme wenigstens eines Auslassrohrs (16, 17), oder/und dass
- der Einlassboden (13) wenigstens eine Durchgangsöffnung (20) aufweist zur Aufnahme wenigstens eines Einlassrohrs (19).

5. Schalldämpfer-Einheit (1) nach Anspruch 4,
**dadurch gekennzeichnet, dass**
- in der wenigstens einen Durchgangsöffnung (14, 15) des Auslassbodens (12) wenigstens ein Auslassrohr (16, 17), insbesondere mittels Verschweißen, angebracht ist, oder/und dass
- in der wenigstens einen Durchgangsöffnung (20) des Einlassbodens (13) wenigstens ein Einlassrohr, insbesondere mittels Verschweißen, angebracht ist.

6. Schalldämpfer-Einheit (1) nach einem der vorhergehenden Ansprüche,
**dadurch gekennzeichnet, dass**
- die Auslassöffnung (5) jeweils teilweise sowohl in dem ersten als auch in dem zweiten Gehäuseteil (2, 3) vorgesehen ist,
- die Einlassöffnung (6) jeweils teilweise sowohl in dem ersten als auch in dem zweiten Gehäuseteil (2, 3) vorgesehen ist.

7. Schalldämpfer-Einheit (1) nach einem der vorhergehenden Ansprüche,
**dadurch gekennzeichnet, dass**
das erste oder/und zweite das Gehäuseteil (2, 3) aus einem austhentitischen oder/und ferritischen Werkstoff hergestellt ist.

8. Schalldämpfer-Einheit (1) nach einem der vorhergehenden Ansprüche,
**dadurch gekennzeichnet, dass**
eine Wandstärke des ersten oder/und des zweiten Gehäuseteils (2, 3) zwischen 0,8 mm und 3,0 mm, vorzugsweise 1,0 mm, beträgt.

9. Schalldämpfer-Einheit (1) nach einem der vorhergehenden Ansprüche,
**dadurch gekennzeichnet, dass**
die Schalldämpfer-Einheit (1) derart ausgebildet ist, dass sie in einem montierten Zustand eine erste Eigenfrequenz von mindestens 200 Hz, vorzugsweise von mindestens 300 Hz, aufweist.

10. Abgas-System für ein Kraftfahrzeug, umfassend:
- eine Schalldämpfer-Einheit (1) nach einem der vorhergehenden Ansprüche,
- eine mit der Schalldämpfer-Einheit (1) fluidisch verbundene Zuführungsleitung zur Zuführung von Abgas in die Schalldämpfer-Einheit (1),
- eine mit der Schalldämpfer-Einheit (1) fluidisch verbundene Abführungsleitung zur Abführung von Abgas aus der Schalldämpfer-Einheit (1).

## Claims

1. A silencer unit (1), in particular for a motor vehicle, the silencer unit (1) comprising:
- a two-part housing (4) with a first and second housing part (2, 3) each formed shell-like, wherein in the housing (4) an outlet and an inlet opening (5, 6) is provided,
- an outlet bottom (12), which is inserted in the outlet opening (5) and with an inlet bottom (13) which is inserted in the inlet opening (6),
- wherein the outlet bottom (12) and the inlet bottom (13) respectively are each formed as lid which can be inserted in the outlet opening (5) and the inlet opening (13) respectively,
- wherein the outlet opening (5) comprises an outlet collar (22) running along an outer circumference, and the inlet opening (6) comprises an inlet collar along an outer circumference each of which each project from the housing (4) to the outside,
**characterized in that**
- the outlet bottom (12) comprises an outlet bottom collar (23) which is complementary to the outlet collar (22) and the inlet bottom (13) comprises an inlet bottom collar that is complementary to the inlet collar, the outlet bottom collar (23) and the inlet bottom collar protruding from the outlet bottom (12) or the inlet bottom towards the housing (4) in each case.

2. The silencer unit (1) according to Claim 1,
**characterized in that**
in an assembled state of the silencer unit
- an outer circumferential area (24) of the outlet bottom collar (23) at least partially abuts an inner circumferential area (25) of the outlet collar (22), and
- an outer circumferential area of the inlet bottom collar at least partially abuts an inner circumferential area of the inlet collar.

3. The silencer unit (1) according to Claim 2,
**characterized in that**
in the assembled state
- the outer circumferential area (24) of the outlet bottom collar (23) is welded to the inner circumferential area (25) of the outlet collar (22) or/and to an end portion of the outlet collar (22), and
- the outer circumferential area of the inlet bottom collar is welded to the inner circumferential area of the inlet collar or/and to an end portion of the inlet collar.

4. The silencer unit (1) according to any one of the preceding claims,
**characterized in that**
- the outlet bottom (12) comprises at least one through-opening (14, 15) for receiving at least one outlet pipe (16, 17), or/and **in that**
- the inlet bottom (13) comprises at least one through-opening (20) for receiving at least one inlet pipe (19).

5. The silencer unit (1) according to claim 4,
**characterized in that**
- in the at least one through-opening (14, 15) of the outlet bottom (12), at least one outlet pipe (16, 17) is attached, or/and **in that**
- in the at least one through-opening 20 of the inlet bottom (13) at least one inlet pipe is attached.

6. The silencer unit (1) according to any one of the preceding claims,
**characterized in that**
- the outlet opening (5) is partially provided both in the first as well as in the second housing part (2, 3) each,
- the inlet opening (6) is partially provided both in the first as well as in the second housing part (2, 3) each.

7. The silencer unit (1) according to any one of the preceding claims,
**characterized in that**
the first or/and second housing part (2, 3) is produced from an austenitic or/and ferritic material.

8. The silencer unit (1) according to any one of the preceding claims,
**characterized in that**
a wall thickness of the first or/and of the second housing part (2, 3) amounts to between 0.8 mm and 3.0 mm.

9. The silencer unit (1) according to any one of the preceding claims,
**characterized in that**
the silencer unit (1) is designed in such a manner that in an assembled state it has a first natural frequency of at least 200 Hz.

10. An exhaust system for a motor vehicle, comprising:
- a silencer unit (1) according to any one of the preceding claims,
- a feed line fluidically connected to the silencer unit (1) for feeding exhaust gas into the silencer unit (1),
- a discharge line fluidically connected to the silencer unit (1) for discharging exhaust gas from the silencer unit (1).

## Revendications

1. Unité formant un silencieux (1), destinée en particulier à un véhicule automobile,
- comprenant un boîtier (4) en deux parties, pourvu d'une première et d'une deuxième partie de boîtier (2, 3) respectivement réalisées à la manière d'une coque,
- une ouverture de sortie et une ouverture d'entrée (5, 6) étant prévues dans le boîtier (4),
- comprenant un fond de sortie (12) et un fond d'entrée (13), qui sont insérés dans l'ouverture de sortie (5) ou dans l'ouverture d'entrée (6)
- le fond de sortie (12) et le fond d'entrée (13) étant réalisés respectivement sous la forme d'un couvercle pouvant être emboîté dans l'ouverture de sortie (5) ou dans l'ouverture d'entrée (6),
- l'ouverture de sortie (5) et l'ouverture d'entrée (6) présentant respectivement tout autour d'une périphérie extérieure un col de sortie (22) ou un col d'entrée, qui fait respectivement saillie du boîtier (4) vers l'extérieur,
caractérisée en ce
- que le fond de sortie (12) et le fond d'entrée (13) présentent respectivement un col de fond de sortie (23) ou un col de fond d'entrée complémentaire au col de sortie (22) ou au col d'entrée, lesquels dépassent respectivement de manière à s'éloigner du fond de sortie (12) ou du fond d'entrée (13) en direction du boîtier (2).

2. Unité formant un silencieux (1) selon la revendication 1,
**caractérisée en ce**
**qu'**à un état monté de l'unité formant un silencieux,
- une surface périphérique extérieure (24) du col de fond de sortie (23) repose au moins en partie au niveau d'une surface périphérique intérieure (25) du col de sortie (22), et
- une surface périphérique extérieure du col de fond d'entrée repose au moins en partie au niveau d'une surface périphérique intérieure du col d'entrée.

3. Unité formant un silencieux (1) selon la revendication 2,
**caractérisée en ce**
**que** dans l'état monté
- la surface périphérique extérieure (24) du col de fond de sortie (23) est soudée à la surface périphérique intérieure (25) du col de sortie (22) et/ou à une section d'extrémité du col de sortie (22), et
- en ce que la surface périphérique extérieure du col de fond d'entrée est soudée à la surface périphérique intérieure du col d'entrée et/ou à une section d'extrémité du col d'entrée.

4. Unité formant un silencieux (1) selon l'une quelconque des revendications précédentes,
**caractérisée en ce**
- **que** le fond de sortie (12) présente au moins une ouverture de passage (14, 15) servant à recevoir au moins un tuyau de sortie (16, 17), et/ou en ce
- **que** le fond d'entrée (13) présente au moins une ouverture de passage (20) servant à recevoir au moins un tuyau d'entrée (19).

5. Unité formant un silencieux (1) selon la revendication 4,
**caractérisée en ce**
- **qu'**au moins un tuyau de sortie (16, 17) est mis en place, en particulier au moyen d'un soudage, dans l'ouverture de passage (14, 15) au moins au nombre de une du fond de sortie (12), et/ou en ce
- **qu'**au moins un tuyau d'entrée est mis en place, en particulier au moyen d'un soudage, dans l'ouverture de passage (20) au moins au nombre de une du fond d'entrée (13).

6. Unité formant un silencieux (1) selon l'une quelconque des revendications précédentes,
**caractérisée en ce**
- **que** l'ouverture de sortie (5) est prévue au moins en partie aussi bien dans la première que dans la deuxième partie de boîtier (2, 3),
- en ce que l'ouverture d'entrée (6) est prévue au moins en partie aussi bien dans la première que dans la deuxième partie de boîtier (2, 3).

7. Unité formant un silencieux (1) selon l'une quelconque des revendications précédentes,
**caractérisée en ce**
**que** la première et/ou la deuxième partie de boîtier (2, 3) sont fabriquées à partir d'un matériau austénitique et/ou ferritique.

8. Unité formant un silencieux (1) selon l'une quelconque des revendications précédentes,
**caractérisée en ce**
**qu'**une épaisseur de paroi de la première et/ou de la deuxième partie de boîtier (2, 3) présente une valeur comprise entre 0,8 mm et 3,0 mm, de préférence une valeur de 1,0 mm.

9. Unité formant un silencieux (1) selon l'une quelconque des revendications précédentes,
**caractérisée en ce**
**que** l'unité formant un silencieux (1) est réalisée de telle manière qu'elle présente, dans un état monté, une première fréquence propre d'au moins 200 Hz, de préférence d'au moins 300 Hz.

10. Système de gaz d'échappement destiné à un véhicule automobile, comprenant :
- une unité formant un silencieux (1) selon l'une quelconque des revendications précédentes,
- une conduite d'amenée reliée de manière fluidique à l'unité formant un silencieux (1) servant à amener des gaz d'échappement dans l'unité formant un silencieux (1),
- une conduite d'évacuation reliée de manière fluidique à l'unité formant un silencieux (1) servant à évacuer des gaz d'échappement de l'unité formant un silencieux (1).
